# EUROPÄISCHE PATENTSCHRIFT

(11) **EP 2 500 882 B1**
(45) Veröffentlichungstag und Bekanntmachung des Hinweises auf die Patenterteilung: **28.02.2018**
(21) Anmeldenummer: 10829430.7
(22) Anmeldetag: 21.06.2010
(51) Int. Cl.: G08B 17/10, G08B 21/16, G08B 29/00, G08B 17/117, G08B 29/26, G08B 17/00

(54) **FEUER- UND GASENTFLAMMUNGSALARMSYSTEM SOWIE VERFAHREN DAFÜR**
FIRE AND FLAMMABLE GAS ALARM SYSTEM AND METHOD
SYSTÈME D'ALARME INCENDIE ET DE GAZ INFLAMMABLE ET PROCÉDÉ ASSOCIÉ

(30) Priorität: 10.11.2009 CN 200910237391
(43) Veröffentlichungstag der Anmeldung: 19.09.2012
(73) Patentinhaber: Tianjin Puhai New Technology Co., Ltd., Tianjin 300384 (CN)
(72) Erfinder: YU, Lezhong, Tianjin 300384 (CN); NIU, Jun, Tianjin 300384 (CN); SUN, Hongyun, Tianjin 300384 (CN)
(74) Vertreter: Grosse, Felix Christopher
(86) Internationale Anmeldenummer: PCT/CN2010/000900
(87) Internationale Veröffentlichungsnummer: WO 2011/057465

(56) Entgegenhaltungen:
- EP-A1- 0 548 751
- EP-A1- 0 608 840
- WO-A1-2005/001788
- CN-A- 1 239 795
- CN-A- 101 251 942
- CN-A- 101 719 299
- JP-A- 10 063 965
- US-A- 5 376 924
- US-A- 6 107 925
- US-A1- 2001 040 509

## Beschreibung

### Technisches Gebiet

Die Erfindung betrifft eine Alarmanlage, insbesondere ein intelligentes Alarmsystem und ein Alarmverfahren mit einer Vorwarnungsfunktion gegen Feuer und entflammbares Gas.

### Stand der Technik

Derzeit bestehen Mess- u. Alarmsysteme gegen Feuer und entflammbares Gas üblicherweise aus Detektoren und einer Zentralalarmkontrolleinrichtung, wobei die Zentralalarmkontrolleinrichtung Zustandssignale des Detektors mittels eines DCS (distributed control system) oder eines BCS (bus control system) sammelt, die Zustandssignale bewertet und einen Alarm auslöst und die Messergebnisse ausgibt.

Der Detektor wandelt die detektierten physikalischen Signale (z. B. Rauch, Temperatur und entflammbares Gas etc.) in elektrische Signale um. Heutzutage wird im Allgemeinen das Schwellenwert-Alarmverfahren verwendet, d. h., die vermessenen Signalwerte sind normale Signalwerte, solange diese unter dem Schwellenwert liegen. Erst wenn die überwachten Signale den vorprogrammierten Schwellenwert überschreiten, gelten diese als Alarmsignale. Im Allgemeinen hat der Signal gebende Detektor eine recht starke Schwankungsbreite vom initialen Basiswert bis zum Alarmgrenzwert. Obwohl die traditionellen Messe- und Alarmsysteme Werte, die unter dem Alarmgrenzwert liegen, als normal betrachten, doch wenn die gemessenen physikalischen Werte den normalen initialen Basiswert überschritten haben, befindet sich das Alarmsystem bereits in anormalem Zustand. Es besteht schon die Gefahr eines Unfalls, wenn z. B. bei einem Ventil oder einem Anschluss des Gassystems leichte Emission auftaucht, oder wenn in einem bestimmten überwachten Bereich anormaler Rauch und Temperaturänderungen auftauchen. Nur weil der Alarmgrenzwert noch nicht erreicht worden ist, löst die Zentralalarmanlage keinen Alarm aus. Es fällt dem dienstleistenden Personal daher schwer, die Gefahr rechtzeitig zu bemerken, und so verpasst es den besten Zeitpunkt, die Gefahr noch im Keim zu ersticken. Dass die Gefahr dennoch rechtzeitig entdeckt wird, erreicht man im Stand der Technik im Allgemeinen durch die Erhöhung der Sensibilität des Alarmsystems. Jedoch hat diese Methode auch einen Nachteil, nämlich dass das System Alarmsignale mit einem der vielen Störsignale verwechselt und falsche Alarme auslöst. Zu viele falsche Alarmauslösungen kann das dienstleistende Personal so müde machen, dass es wirkliche Alarme übersehen könnten. Weiterhin sind strenge technische Anforderungen an die Einrichtung und die Justierung des Alarmgrenzwertes gestellt, dessen Änderungen nur unter der Bedingung eines Fabrikexperiments möglich sind, und sich sogar erst nach Verifizierung durch einschlägige Institutionen ändern lassen. Deshalb ist die Methode der Anhebung der Anlagensensibilität in der Praxis sehr eingeschränkt.

Da im langzeitigen Überwachungszustand das elektronische System, welches das Messe- und Alarmsystem bildet, leicht altert, ändern sich mit der Zeit auch die Kenndaten. Je nachdem, wo die elektronische Messe- und Alarmanlage installiert wird, ist der Ausgangsbasiswert unterschiedlich, ebenso verhält es sich mit der Zeitverschiebung/Alterung. Die Sensoren des Messe- u. Alarmsystems ermitteln zu unterschiedlichen Zeitpunkten zu unterschiedliche Ausgangswerte. Das gegebene Alarmsystem gegen Feuer- u. entflammbares Gas wird als normal betrachtet, wenn es nach der Inbetriebsetzung keinen Alarm ausgelöst hat, daher erhält es keine Wartungen. Ob die Anlagen des Alarmsystems wartungsbedürftig sind oder gegen neue ersetzt werden müssen, wird erst bei regelmäßiger menschlicher Überprüfung oder Überprüfung zu einem vorgeschriebenen Zeitpunkt festgestellt, d. h., es muss so lange gewartet werden, bis zum Jahresende oder nach einer vorgeschriebenen Frist die Anlagen durch eine Spezialfirma oder eine Fachinstitution demontiert und beurteilt werden, ob die Anlagen noch i. O. sind und weiter eingesetzt werden dürfen. Das hat für ein Gebäude von zigtausend Quadratmetern den Nachteil, dass es einen riesigen Zeit- und Arbeitsaufwand in Anspruch nimmt.

Laut fachlicher Statistik löst eine bestimmte Anzahl von Alarmanlagen keinen Alarm aus, auch wenn deren gemessene Werte nach einer bestimmten Laufzeit die Alarmgrenzwerte mehrmals bzw. einige Dutzend Male überschritten haben. Dies ist eine große Gefahr.

Die vorhandenen Alarmsysteme sammeln nur aktuelle Zustandsdaten der Detektoren und entscheiden lediglich aufgrund des aktuellen Zustands, Alarm auszulösen oder nicht. Die historischen Betriebsdaten werden dabei übersehen, was zu Fehlalarm führen könnte. Es lässt sich nicht rechtzeitig erkennen, ob ein Detektor im normalen Abstand ist oder nicht, sodass die zu überwachende physischen Signale, die die Grenzwerte schon bei Weitem überschritten haben, noch nicht entdeckt werden können.

Zusammengefasst bestehen beim Stand der Technik drei Nachteile: Erstens lässt es sich nur schwer feststellen, ob überwachte Objekte bereits etwas abnormal sind, wenn die Signale des Detektors über dem initialen Basiswert und unter Alarmgrenzwert liegen. Zweitens kann das Alarmsystem nicht mittels historischer Betriebsdaten die Situation insgesamt beurteilen, sondern nur ausgehend vom aktuellen Zustand entscheiden, einen Alarm auszulösen oder nicht. Drittens ist es unmöglich automatisch zu beurteilen, ob der Detektor normal ist, ob seine Ausgangswerte plausibel sind und ob der Detektor wartungs- und reparaturbedürftig ist.

In der US 2001/0040509 A1 offenbart ein drahtloses Überwachungssystem mit einem oder mehreren Überwachungseinrichtungen, die mit einem Ausgabesystem oder einem Alarmsystem kommunizieren. Ein Alarm wird bei Überschreiten vordefinierter Grenzwerte ausgelöst.

Die WO 2005/001788 lehrt einen Sensor sowie ein Verfahren zur Analyse der Zusammensetzung von Gasgemischen. Die Sensoren greifen über ein Netzwerk auf zentrale Datenbanken zu, die verschiedene Stoffdaten enthalten, wobei die Entscheidung zur Auslösung eines Alarms auf Basis von Normwerten getroffen wird.

Die US 6,107,925 offenbart einen Branddetektor, der in einen elektrischen Schaltkreis integriert ist und mit Hilfe von Sensoren einen Feueralarm auslöst, wenn ein vorab festgelegter Grenzwert überschritten wird.

In der EP 0 608 840 A1 wird ein Verfahren und eine Einrichtung zur indirekten Ermittlung der Temperatur oder anderer Zustände von Gase entwickelnden Stoffen offengelegt, wobei Gaskonzentrationsverhältnisse mittels einer fortlaufenden Korrektur kontinuierlich neu angepasst werden.

Aufgabe der Erfindung ist es, ein Alarmsystem so zu verbessern, dass es fähig ist, selbstständig und laufend eine sich ändernde Empfindlichkeit eines Signaldetektors zu überwachen und deren Abweichungen frühzeitig zu erkennen.

Diese Aufgabe wird durch die Merkmale des unabhängigen Anspruchs 1 gelöst. Weiterbildende Merkmale sind in den abhängigen Ansprüchen genannt.

Verglichen mit den vorhandenen Technologien aus dem Stand der Technik hat die Erfindung folgende Vorteile:
1. Der Detektor zur Echtzeit-Überwachung löst bei anormalen Betriebsdaten des Detektors früher Alarm aus, bevor der Alarmgrenzwert erreicht worden ist, sodass ein vorgeschalteter Alarm und Sicherheitsvorbeugung ermöglicht wird, wodurch Unfälle in Keim erstickt und der Sicherheitsfaktor des Alarmsystems erheblich erhöht werden können.
2. Durch starke CPU Datenverarbeitungskapazität können alle überwachten Daten für mehrere Jahre gespeichert werden, was Daten und Fakten liefert zur Analyse der Ursache eines Unfalls, der Verantwortlichkeitszugehörigkeit und zur Beurteilung ob es ein Problem technischer Art darstellt.
3. Durch langfristige und kontinuierliche Überwachung der gesendeten Signale lässt es ich feststellen, ob die Detektoren weiter genutzt werden können oder wartungs- u. reparaturbedürftig sind oder gegen neue ersetzt werden müssen. Das reduziert erheblich den Arbeitsaufwand, während bessere Servicequalität gewonnen wird und Kontrollen von Raum zu Raum durch Personal gespart wird.
4. Bei Alarm zeigt sich ein historisches Diagramm an der Alarm auslösenden Adresse als Hilfestellung für das überwachende Personal zur besseren Einschätzung des Alarms.

Kurze Beschreibung der Zeichnungen
- FIG.1:: zeigt das Schema des Alarmsystems gegen Feuer und entflammbares Gas;
- FIG.2:: zeigt den Hauptteil des Datenverwalterschemas von erfindungsgemäßem Alarmsystem;
- FIG.3:: zeigt das Schema des ersten Ausführungsbeispiels vom erfindungsgemäßen Alarmsystem;
- FIG.4:: zeigt das Schema des zweiten Ausführungsbeispiels vom erfindungsgemäßen Alarmsystem;
- FIG.5:: zeigt das Schema des dritten Ausführungsbeispiels vom erfindungsgemäßen Alarmsystem;
- FIG.6:: zeigt das Schema des vierten Ausführungsbeispiels vom erfindungsgemäßen Alarmsystem;
- FIG.7:: zeigt das Schema des fünften Ausführungsbeispiels vom erfindungsgemäßen Alarmsystem;
- FIG.8:: zeigt das Schema des sechsten Ausführungsbeispiels vom erfindungsgemäßen Alarmsystem;
- FIG.9:: zeigt Flow Chart der Alarmmethode der Erfindung;
- FIG.10:: zeigt Work Flow der Datenverwaltungsschritte ins Detail von erfindungsgemäßer Alarmmethode;
- FIG.11:: zeigt Workflow der Datenverwaltungsprogrammierung vom erfindungsgemäßen Alarmsystem; und
- FIG.12:: zeigt Work Flow zum Review der historischen Betriebsdaten des Datenverwaltungsprogramms von erfindungsgemäßem Alarmsystem.

### Ausführungsbeispiel

Im Folgenden wird mittels den anhängenden Zeichnungen und konkreten Ausführungsbeispielen das technische Konzept dieser Erfindung im Detail dargestellt, mit dem Ziel, dass das Konzept und Funktion dieser Erfindung eingehend kennengelernt wird.

FIG.1 zeigt das Schema (10) des erfindungsgemäßen Alarmsystems bestehend aus Signaldetektoren (101), Alarmkontrolleinheit (102), Datenverwalter (103) und Alarmmonitor (104), wobei der Signaldetektor (101) in dem überwachten Bereich installiert und mit der Alarmkonfrolleinheit (102) verbunden ist, um Rauch, Temperatur oder entflammbares Gas zu detektieren und diese Signale an die Alarmkontrolleinheit (102) zu senden, wobei die Alarmkontrolleinheit (102) mit dem Datenverwalter (103) verbunden ist, um Signale für Rauch, Temperatur oder entflammbares Gas detektiert, durch den dargestellten Detektor in Echtzeit einzusammeln und die detektierten Daten an den Datenverwalter (103) zu senden, wobei der Datenverwalter (103) mit dem Alarmmonitor (104) verbunden ist, um den initialen Basiswert zu Beginn der Inbetriebsetzung der Detektor sowie alle detektierten Betriebsdaten aufzunehmen und einzuspeichern sowie die historischen Betriebsdaten des einzelnen Detektors in Echtzeit zu analysieren, sodass früher Alarm ausgelöst wird oder die Detektor Selbstdiagnose durchführt oder der Alarmgrenzwert sich selbst einstellt, und aufgrund dessen der Datenverwalter die Analyseergebnisse an den Alarmmonitor (104) sendet, wobei der Alarmmonitor (104) Alarmanalyseergebnisse aus dem Datenverwalter empfängt und diese am Monitor zeigt, um die Alarmsignale in Echtzeit zu überwachen.

FIG.2. zeigt, dass der oben dargestellte Datenverwalter (103) weiterhin aus einem Systemeinrichtungsmodul (131) besteht, welches Adressen und Typen des einzelnen Detektors einrichtet; einem Speichermodul (132), welches den initialen Basiswert zu Beginn der Inbetriebsetzung der Detektor sowie Betriebsdaten aller Detektoren aufnimmt und speichert; einem Überwachungsverwaltungsmodul (133), welches die detektierten Betriebsdaten in Echtzeit überwacht und analysiert, die Alarmsignale oder die Selbstdiagnosedaten oder die Selbsteinstellungsdaten über den Alarmgrenzwert an den Alarmmonitor ausgibt. Weiterhin besteht das Überwachungsverwaltungsmodul (133) aus einer Vorschaltalarmeinheit (1331), welche durch Analysieren der Betriebsdaten des einzelnen Detektors, wenn die aktuellen Betriebsdaten des eines Detektors in einem bestimmten vorgesehenen Zeitraum über den initialen Basiswert und unter dem Alarmgrenzwert liegen, früher Alarm auslöst; einer Detektor-Selbstdiagnoseeinheit (1332), welche durch Analysieren der historischen Betriebsdaten des einzelnen Detektors in Anbetracht von den detektierten Daten zu Beginn der Inbetriebsetzung des Detektors die Änderungen des initialen Basiswertes in Echtzeit analysiert und Alarm auslöst, wenn der aktuelle initiale Basiswert des Detektors über einen bestimmten vorgesehenen Zeitraum hinweg zweimal größer ist als der initiale Basiswert zu Beginn der Inbetriebsetzung des Alarmsystems, und zeigt, dass der Detektor wartungs- oder überprüfungsbedürftig ist; einem Alarmgrenzwert-Selbsteinstellungsmodul (1333), welches durch Analysieren der historischen Betriebsdaten des einzelnen Detektors in Anbetracht von den Betriebsdaten zu Beginn der Inbetriebsetzung des Detektors die Änderungen des initialen Basiswertes in Echtzeit analysiert und den Alarmgrenzwert bei Änderung des initialen Basiswertes und diese Änderungen entsprechend automatisch einstellt; eine Detektorbetrieb-Tendenzdiagramm generierende Einheit 1334, welche bei Alarm durch Durchsuchung des Datenverwalters nach historischen Daten von dem Alarmdetektor, und aufgrund von historischen Daten das historische Diagramm entsprechend den Betriebstrend kreiert, als Hilfestellung für das Überwachungspersonal Fehlalarme zu reduzieren.

FIG 3 zeigt das Schema (10) des ersten ausgeführten Beispiels des erfindungsgemäßen Alarmsystem, welches ein Feueralarmsystem mittels BCS Kommunikation darstellt, wobei der Signaldetektor (101) aus Rauchdetektor (111), Temperaturdetektor (112) und Rauch- und Temperaturdetektor (113) besteht, und der Feueralarmkontroller (121) mittels BCS Kommunikation die Feuersignale in dem überwachten Gebiet in Echtzeit einsammelt und die detektierten Daten an den Datenverwalter (103) sendet.

FIG 4 zeigt das Schema (10) des zweiten ausgeführten Beispiels des erfindungsgemäßen Alarmsystems, welches ein Alarmsystem gegen entflammbares Gas mittels BCS Kommunikation darstellt, wobei der Signaldetektor (101) aus Methandetektor (114), Propandetektor(115) und Kohlenstoffdetektor (116) besteht, und der Alarmkontroller gegen entflammbares Gas (122) die Feuersignale mittels BCS Kommunikation in Echtzeit einsammelt und die detektierten Daten an den Datenverwalter (103) sendet.

FIG 5 zeigt das Schema (10) des dritten ausgeführten Beispiels von erfindungsgemäßem Alarmsystem, welches ein Alarmsystem gegen Feuer und entflammbares Gas mittels BCS Kommunikation darstellt, wobei der Signaldetektor (101) aus Rauchdetektor (111), Temperaturdetektor (112), Rauchu. Temperaturdetektor (113), Methandetektor (114), Propandetektor (115) und Kohlenstoffdetektor (116) besteht, und der Alarmkontroller (123) mittels BCS Kommunikation die Feuersignale in dem überwachten Gebiet in Echtzeit einsammelt und die detektierten Daten an den Datenverwalter (103) sendet.

FIG 6 zeigt das Schema (10) des vierten ausgeführten Beispiels von erfindungsgemäßem Alarmsystem, welches ein Feueralarm mittels DCS Kommunikation darstellt, wobei der Signaldetektor (101) aus Rauchdetektor (111), Temperaturdetektor (112) und Rauch-Temperaturdetektor (113) besteht, und der Feueralarmgeber (121) mittels DCS Kommunikation die Feuersignale in dem überwachten Gebiet in Echtzeit einsammelt und die detektierten Daten an den Datenverwalter (103) sendet.

FIG 7 zeigt das Schema (10) des fünften ausgeführten Beispiels von erfindungsgemäßem Alarmsystem, welches ein Alarmsystem gegen entflammbares Gas mittels DCS Kommunikation darstellt, wobei der Signaldetektor (101) aus Methandetektor (114), Propandetektor (115) und Kohlenstoffdetektor (116) besteht, und der Alarmgeber für entflammbares Gas (122) mittels DCS Kommunikation die Feuersignale in dem überwachten Gebiet in Echtzeit einsammelt und die detektierten Daten an den Datenverwalter (103) sendet.

FIG 8 zeigt das Schema (10) des sechsten ausgeführten Beispiels von erfindungsgemäßem Alarmsystem, welches ein Alarmsystem gegen Feuer und entflammbares Gas mittels DCS Kommunikation darstellt, wobei der Signaldetektor (101) aus Rauchdetektor (111), Temperaturdetektor (112), Rauch- u. Temperaturdetektor (113), Methandetektor (114), Propandetektor (115) und Kohlenstoffdetektor (116) besteht, und der Alarmkontroller (123) die Feuersignale und Signale des entflammbaren Gases in dem überwachten Gebiet mittels DCS Kommunikation in Echtzeit einsammelt und die detektierten Daten an den Datenverwalter sendet.

Diese Erfindung bietet weiterhin, angewendet für das oben dargestellte Alarmsystem, ein Alarmverfahren gegen Feuer und entflammbares Gas. FIG 9 zeigt ein Flow Chart des Alarmverfahrens gegen Feuer und entflammbares Gas, angewendet für das Alarmsystem bestehend aus Signaldetektor, Alarmkontroller, Datenverwalter und Alarmmonitor. Das Alarmverfahren beinhaltet folgende Schritte:
Schritt S101, Signaldetektierungsschritt: angewendet für die Detektierung von Rauch, Temperatur oder entflammbarem Gas mittels des Signaldetektors und Sendung dieser Signale an einen Alarmkontroller, wobei der Signaldetektor einen Feuerdetektor und/oder einen Signaldetektor für entflammbares Gas darstellt, und der Feuerdetektor kann Rauchdetektor, Temperaturdetektor und/oder Rauch- u. Temperaturdetektor sein; und der Detektor für entflammbares Gas kann Methandetektor, Propandetektor und/oder Kohlenstoffdetektor sein.
Schritt S102, Alarmkontrollschritt: angewendet für Echtzeit-Signalsammlung von Rauch, Temperatur oder entflammbarem Gas mittels der Alarmkontrolleinheit und Senden dieser Signale an den Datenverwalter, während die Alarmkontrolleineit aus einer Feueralarmkontrolleinheit und/oder Alarmkontrolleinheit für entflammbares Gas besteht.
Schritt S103, Datenverwaltungsschritt: angewendet für vorgeschalteten Alarm oder Detektor-Selbstdiagnose oder Alarmgrenzwert-Selbsteinstellung mittels Aufnahme und Speichern des initialen Basiswerts zu Beginn der Inbetriebsetzung des Detektors und der detektierten Betriebsdaten sowie durch Analysieren der historischen Betriebsdaten, und angewendet für Aussendung der Analyseergebnisse an den Alarmmonitor.
Schritt S104, Alarmübarwachungsschritt: angewendet für die Darstellung von Alarmanalyseergebnissen aus dem Datenverwalter an einem Monitor, sodass eine Echtzeit-Alarmüberwachung durchgeführt wird.

FIG 10 zeigt, dass Schritt S103 weiterhin bestehend ist aus Programmierungsschritt S131 (Systemeinrichtungsschritt), angewendet für die Programmierung von Adressen und Typen des einzelnen Detektors; Speicherungsschritt S132, angewendet für Aufnahme und Speichern von den initialen Basiswerten aller Detektoren zu Beginn der Inbetriebsetzung sowie allen detektierten Betriebsdaten;
Überwachungsverwaltungsschritt S133, angewendet für eine Echtzeit-Überwachung und Analyse der detektierten Betriebsdaten, wobei vorgeschaltete Alarmsignale oder Daten von Detektor-Selbstdiagnose oder Alarmgrenzwert-Sefbsteinstellungsdaten an den Alarmmonitor gesendet werden; Der oben dargestellte Überwachungsschritt S133 besteht weiterhin aus:
Vorschaftalarmschritt S1331, angewendet für frühes Alarmauslösen mittels Analysieren der Betriebsdaten des einzelnen Detektors, der Alarm auslöst, wenn die aktuellen Basiswerte eines Detektors in einem bestimmten vorgesehenen Zeitraum über dem initialen Basiswert und unter dem Alarmgrenzwert liegen.

Detektor-Selbstdiagnoseschritt S1332, angewendet für eine Echtzeit-Analyse der Änderung des initialen Basiswerts durch Analysieren der historischen Betriebsdaten des einzelnen Detektors in Anbetracht der detektierten Daten zu Beginn der Inbetriebsetzung des Detektors. Wenn der aktuelle initiale Basiswert eines Detektors zweifach größer ist als der initiale Basiswert zu Beginn der Inbetriebsetzung in einem bestimmten vorgesehenen Zeitraum in Echtzeit ist, so löst dieser Detektor Alarm aus und zeigt, dass dieser Detektor wartungs- oder überprüfungsbedürftig ist.

Alarmgrenzwert-Selbsteinstellungsschritt S1333, angewendet für eine Echtzeit-Analyse der Änderung des initialen Basiswerts durch Analysieren der historischen Betriebsdaten des einzelnen Detektors in Anbetracht der detektierten Daten zu Beginn der Inbetriebsetzung. Hat der initiale Basiswert sich in einem begründeten Umfang geändert, wird der Alarmgrenzwert dementsprechend sich automatisch einstellen.

Detektorbetrieb-Tendenzdiagramm Generierungsschritte S1334 angewendet dafür, dass bei Alarm durch Durchsuchung des Datenverwalters nach historischen Daten des Alarmdetektors, und aufgrund von historischen Daten das historische Diagramm entsprechend den Betriebstrend kreiert, als Hilfestellung für das Überwachungspersonal Fehlalarme zu reduzieren.

Im Folgenden wird anhand konkreter Ausführungsbeispiele diese Erfindung in Detail erläutert.

Der erfindungsgemäße Datenverwalter kann ein PC darstellen, welcher initiale Basiswert sämtlicher Detektor aufnimmt und die Betriebsdaten des einzelnen Detektors jahrelang speichert, bis diese gegen neue ausgetauscht werden müssen. Dieser PC analysiert in Echtzeit die historischen Betriebsdaten des einzelnen Detektors in Anbetracht des initialen Basiswerts zu Beginn der Inbetriebsetzung, führt Datenverarbeitung mittels einer im Datenverwalter installierten Überwachungsverwaltungssoftware durch und löst Alarm aus, wenn die Adresse rechtzeitig entdeckt wird, wobei die Signale über den initialen Basiswert und unter dem Alarmgrenzwert liegen und der Status als anormal beurteilt wird. Weiterhin analysiert dieser PC in Echtzeit die historischen Daten des einzelnen Detektors in Anbetracht des initialen Basiswerts zu Beginn der Inbetriebsetzung des Detektors, entdeckt rechtzeitig die Änderung des initialen Basiswerts des einzelnen Detektors, stellt den Alarmgrenzwert automatisch ein und löst Alarm aus, wenn sich der initiale Basiswert des einzelnen Detektors anormal ändert, und zeigt, dass der betreffende Detektor wartungs- oder überprüfungsbedürftig ist.

Mit dem initialen Basiswert ist hier der Durchschnittswert der aktuellen Daten des Produktes in einer bestimmten Laufzeit gemeint. Dieser Durchschnittswert kann, die Daten, die über 50% des Alarmgrenzwertes liegen ausgenommen, den Zustand der Abweichung vom Richtwert des Produktes repräsentieren, oder die Anpassung an die gegebene Umgebung lässt sich auch als Abweichung vom Richtwert verstehen. Da elektronische Produkte selbstverständlich Deviation haben, welche sich erst nach längerer Zeit aufweist, ist es daher notwendig, die historischen Daten entsprechend zu behandeln, damit ein mit heute vergleichbarer Richtwert erhalten wird. Jedoch werden nicht sämtliche historische Daten eines bestimmten Zeitraums zur Datenverarbeitung herangezogen, diese benötigen eine bestimmte Auswahl wie folgt: Z. B. bei allen überwachten Adressen ist per Minute ein aktueller Wert erhältlich, also 1440 Werte per 24 Stunden. Diese Berechnung erfolgt einmal am Tag zu einem festen Zeitpunkt mittels der im Datenverarbeiter installierten Überwachungsverwaltungssoftware, d. h. alle 24 Stunden erneuert sich der aktuelle initiale Basiswert. Die Daten, die über 1/2 des Alarmgrenzwertes liegen ausgenommen, und den Rest der Daten von groß nach klein geordnet, ergibt sich ein Durchschnittswert aus den mittleren 1/3 Daten. Der so ermittelte initiale Basiswert des aktuellen Tags wird wiederum zur Durchschnittswertermittlung mit dem initialen Basiswert vor 10 Tagen zusammengetan, und aufgrund dessen ermittelt sich der aktuellste initiale Basiswert.

Das System errechnet jede Minute einmal die aktuellsten Werte für alle Adressen, und zwar wie folgt: Jedes Mal werden die letzten 16 Daten herangezogen und geordnet, wobei ein Durchschnittswert aus den mittleren 10 Werten errechnet und so der aktuellste Wert erhalten wird.

Ist der aktuellste Wert 10mal ununterbrochen 130% größer als der aktuelle initiale Basiswert, liegt aber noch unter Alarmgrenzwert, wird das Überwachungsprogramm Alarm geben. Das System rechnet und bewertet jedes Mal, sobald es einen neuen Wert erhält, d. h., jede Minute kommt ein neues Ergebnis zustande.

Ist der aktuelle initiale Basiswert 10mal ununterbrochener Weise zweifach größer als der initiale Basiswert zu Beginn der Inbetriebsetzung, wird das Überwachungsprogramm Alarm auslösen und zeigen, dass der Detektor wartungs- oder überprüfungsbedürftig ist.

FIG. 11 und FIG.12 zeigen den Workflow des Datenverwalters. Erstens ist die Systemeinrichtung: Adressen und Adressentypen der Detektoren werden programmiert. Zum besseren Verständnis zu den Detektoren siehe Programmierungsworkflow FIG.11. Während der Betriebsüberwachung lassen sich immer jede Zeit historische Daten überfliegen, wobei auf einmal mehrere Detektoren gewählt und deren Betriebsdaten in einem gleichen Zeitraum miteinander verglichen werden können (FIG.12).

Unter Überwachung des erfindungsgemäßen Alarmsystems wird das Überwachungsprogramm mit dem Alarmkontrollunit kommuniziert und die aktuelle Konfiguration der Kontrollunit melden lassen: wie viele überwachte Adressen und Adressentypen es gibt sowie welche Daten an der bestimmten Adresse sich ergeben. Dann werden diese mit den programmierten Daten im System verglichen. Bei Diskrepanz wird das Überwachungspersonal darauf hingewiesen, nachzuprüfen bzw. zu bestätigen. Das System überwacht jene Adressen, die identisch sind mit den im System programmierten. Eine Schaltuhr begrenzt die Zeit auf eine Minute und veranlasst Daten abzulesen, wobei Daten an sämtlichen überwachten Adressen abgelesen und gespeichert werden. Dann wird veranlasst, die aktuellen Daten zu analysieren.

Analyse der aktuellen Daten: Die vorherigen zustande gekommenen 16 Daten werden geordnet, wobei ein Durchschnittswert aus den mittleren 10 Werten sich errechnet und so der aktuellste Wert erhältlich ist. Ist der aktuellste Wert 10mal ununterbrochen 130% größer als der aktuelle initiale Basiswert und unter dem Alarmgrenzwert liegt, wird das Überwachungsprogramm Alarm auslösen.

Behandlung des aktuellen initialen Basiswerts: veranlasst durch das vorprogrammierte Ausführungszeitintervall (alle 24 Stunden einmal), wobei unter den 60*24=1440 Daten am gleichen Tag die Daten ausgenommen werden, die 1/2 des Alarmgrenzwertes dieser Erfindung überschreiten, und der Rest der Daten wird von groß nach klein geordnet, wobei ein Durchschnittswert aus den mittleren 1/3 Daten zu errechnen ist. Der so ermittelte initiale Basiswert des gleichen Tags wird wiederum zur Durchschnittswertermittlung mit dem initialen Basiswert vor 10 Tagen in Betracht gezogen, und aufgrund dessen ermittelt sich der aktuellste initiale Basiswert. Ist der aktuelle initiale Basiswert 10mal ununterbrochener zweifach größer als der aktuelle initiale Basiswert zu Beginn der Inbetriebsetzung, wird das Überwachungsprogramm Alarm auslösen und zeigen, dass der Detektor wartungs- oder überprüfungsbedürftig ist.

Diese Erfindung ist nicht auf die dargestellten Zeiten oder Anzahl eingeschränkt, sondern diese lassen sich über Systemsoftware je nach den Überwachungsbedürfnissen ändern. So ist es am Flexibelsten.

Obwohl diese Erfindung bereits anhand eines recht guten Beispiels oben illustriert worden ist, heißt es aber nicht, dass das diese Erfindung einschränkt. Vorausgeschickt, dass es von dieser Erfindung sachlich keine Abweichung gibt, darf der Fachmann selbstverständlich verschiedene Abänderungen und Umformungen durchführen, welche jedoch dem Bereich der Ansprüche entfallen, die dieser Erfindung anhängen.

### Industrielle Anwendung

Diese Erfindung, sowohl das Alarmsystem als auch das Alarmverfahren gegen Feuer und entflammbares Gas, ermöglicht langfristige und permanente Überwachung des Ausgangssignals des einzelnen Detektors, zusammen mit einer starken CPU Verarbeitungskapazität, können die einzelnen Detektoren, sofern ihre Betriebsdaten Anomalitäten aufweisen, frühzeitig Alarm auslösen, bevor der Alarmgrenzwert erreicht worden ist, sodass eine vorgeschaltete Alarmauslösung möglich ist und eine Unfallgefahr im Keim erstickt wird. Darüber hinaus lässt sich in Anbetracht von den detektierten historischen Daten beurteilen, ob ein Alarm ausgelöst wird, und automatisch beurteilen, ob die Detektoren in Ordnung sind, ob die gesendeten Daten plausibel sind und ob die Detektoren wartungs- bzw. pflegebedürftig sind. All dies erhöht erheblich den Sicherheitsfaktor des Alarmsystems.

## Patentansprüche

1. Alarmsystem gegen Feuer und entflammbares Gas, wobei das Alarmsystem beinhaltet:
wenigstens einen Signaldetektor (101), installiert in zu überwachenden Gebieten und angewendet zum Detektieren von Signalen für Rauch, Temperatur oder entflammbarem Gas;
eine Alarmkontrolleinheit (102);
einen Datenverwalter (103); und
einen Alarmmonitor (104);
wobei der Signaldetektor (101) mit der Alarmkontrolleinheit (102) verbunden ist, um die detektierten Signale an die Alarmkontrolleinheit (102) zu senden,
und wobei die Alarmkontrolleinheit (102) zur Echtzeit-Sammlung der von dem Signaldetektor (101) empfangenden Signale angewendet und mit dem Datenverwalter (103) verbunden ist, um die Signale an den Datenverwalter (103) zu senden,
wobei der Datenverwalter (103) zur Aufnahme und zum Speichern eines initialen Basiswerts zu Beginn der Inbetriebsetzung des Signaldetektors (101) sowie der von der Alarmkontrolleinheit (102) empfangenen Signale als historische Betriebsdaten angewendet ist,
wobei die historischen Betriebsdaten in Echtzeit in Form eines Analyseergebnisses analysierbar sind, sodass ein Vorschaltalarm auslösbar ist, oder eine Selbstdiagnose des Signaldetektors (101) durchführbar ist oder ein Alarmgrenzwert selbst-einstellend ist, wobei der Datenverwalter (103) mit dem Alarmmonitor (104) verbunden ist, um das Analyseergebnis an den Alarmmonitor (104) zu senden, und
wobei der Alarmmonitor (104) zur Darstellung analysierter Alarmergebnisse an einem Bildschirm angewendet ist;
wobei der Datenverwalter (103) weiterhin enthält:
ein Systemeinrichtungsmodul (131), angewendet zur Programmierung der Adresse und des Typs des Signaldetektors (101); und
ein Überwachungsverwaltungsmodul (133), angewendet zur Echtzeit-Überwachung, Analyse und Verarbeitung der Signale, wobei das Überwachungsverwaltungsmodul (133) Daten über den vorgeschalteten Alarm oder die Selbstdiagnose des Signaldetektors (101) oder die Selbsteinstellung des Alarmgrenzwertes an den Alarmmonitor (104) ausgibt; **dadurch gekennzeichnet, dass** das Überwachungsverwaltungsmodul (133) weiterhin enthält:
eine Vorschaltalarmeinheit (1331), angewendet zum Analysieren der Betriebsdaten des Signaldetektors (101), wobei die Vorschaltalarmeinheit (1331) ausgebildet ist, den Vorschaltalarm vorzeitig auszulösen, wenn die aktuellen Signale des Signaldetektors (101) in einem bestimmten Zeitraum permanent einen aktuellen initialen Basiswert überschreiten, aber unter dem Alarmgrenzwert liegen; wobei das Überwachungsverwaltungsmodul (133) weiterhin enthält:
eine Detektor-Selbstdiagnoseeinheit (1332), angewendet für Echtzeit-Analysieren der Änderungen des initialen Basiswerts des Signaldetektors (101), wobei die Detektor-Selbstdiagnoseeinheit (1332) ausgebildet ist, die historischen Betriebsdaten des Signaldetektors (101) in Anbetracht der detektierten Signale zu Beginn der Inbetriebsetzung des Signaldetektors (101) zu analysieren, wobei für den Fall, dass der aktuelle initiale Basiswert des Signaldetektors (101) von dem initialen Basiswert zu Beginn der Inbetriebsetzung in einem vorgesehenen Zeitraum permanent abweicht, der Signaldetektor (101) ausgebildet ist, einen Alarm auszulösen und anzuzeigen, dass dieser Signaldetektor (101) wartungs- oder überprüfungsbedürftig ist, und
ein Alarmgrenzwert-Selbsteinstellungsmodul (1333), angewendet für Echtzeit-Analysieren der Änderungen des initialen Basiswerts des Signaldetektors (101), wobei das Alarmgrenzwert-Selbsteinstellungsmodul (1333) ausgebildet ist, die historischen Betriebsdaten des einzelnen Signaldetektors (101) in Anbetracht der detektierten Signale zu Beginn der Inbetriebsetzung zu analysieren, wobei, für den Fall, dass der initiale Basiswert sich in einem begründeten Umfang geändert hat, das Alarmgrenzwert-Selbsteinstellungsmodul (1333) den Alarmgrenzwert entsprechend dieser Änderung selbst einstellt, wobei der aktuelle initiale Basiswert ein Durchschnittswert der Signale des Signaldetektors (101) über einen bestimmten Zeitraum ist, und dieser Durchschnittswert den Zustand der Abweichung von einem Richtwert des Signaldetektors (101) repräsentiert, wobei die Signale, die über 50% des Alarmgrenzwertes liegen, ausgenommen sind und der Rest der Daten von groß nach klein angeordnet sind, wobei sich der Durchschnittswert aus dem mittleren 1/3 der Daten ergibt.

2. Alarmsystem nach Anspruch 1, **dadurch gekennzeichnet, dass** das Überwachungsverwaltungsmodul (133) weiterhin enthält:
eine ein Detektorbetrieb-Tendenzdiagramm generierende Einheit (1334), wobei die Einheit (1334) den Datenverwalter (104) bei Alarm nach historischen Betriebsdaten des Signaldetektors (101) durchsucht und aufgrund dessen ein Betriebsdiagramm des Signaldetektors (101) generiert.

3. Alarmsystem nach Anspruch 1 oder 2, **dadurch gekennzeichnet, dass** das Alarmsystem mehrere Signaldetektoren (101) aufweist, wobei die Signaldetektoren (101) ein Feuerdetektor und/oder ein Detektor gegen entflammbares Gas beinhalten, wobei der Feuerdetektor ein Rauchdetektor (111) oder ein Temperaturdetektor (112) oder ein Rauch- u. Temperaturdetektor (113) ist und der Signaldetektor (101) gegen entflammbares Gas ein Methandetektor (114), ein Propandetektor (115) oder ein Kohlenstoffdetektor (116) ist.

4. Alarmsystem nach einem der vorhergehenden Ansprüche 1 oder 2, **dadurch gekennzeichnet, dass** die Alarmkontrolleinheit (102) eine Feueralarmkontrolleinheit und/oder eine Alarmkontrolleinheit gegen entflammbares Gas beinhaltet.

5. Alarmsystem nach einem der vorhergehenden Ansprüche 1 oder 2, **dadurch gekennzeichnet, dass** die Alarmkontrolleinheit (102) mittels BCS-Kommunikation oder DCS-Kommunikation Feuersignale oder Signale über entflammbares Gas in Echtzeit sammelt.

6. Alarmverfahren gegen Feuer und entflammbares Gas, angewendet für ein Alarmsystem nach einem der Ansprüche 1 bis 5,, wobei das Alarmverfahren die folgenden Schritte beinhaltet:
• Signaldetektierungsschritte mittels des Signaldetektors (101) zur Detektion von Rauch, Temperatur oder entflammbarem Gas, wobei die detektierten Signale an die Alarmkontrolleinheit (102) gesendet werden;
• Alarmkontrollschritte mittels des Alarmkontrollers (102) für die Echtzeit-Sammlung der von dem Signaldetektor (101) empfangenden Signale, wobei diese Signale an den Datenverwalter (103) gesendet werden;
• Datenverwaltungsschritte mittels des Datenverwalters (103), wobei ein initialer Basiswert zu Beginn der Inbetriebsetzung des Signaldetektors (101) aufgenommen und gespeichert wird, und wobei die von der Alarmkontrolleinheit (102) empfangenen Signale als historische Betriebsdaten aufgenommen und gespeichert werden, wobei die historischen Betriebsdaten in Echtzeit in Form von Analyseergebnissen analysiert werden, sodass ein Vorschaltalarm oder eine Signaldetektor-Selbstdiagnose oder eine Alarmgrenzwert-Selbsteinstellung durchgeführt wird, und wobei die Analyseergebnisse an den Alarmmonitor (104) gesendet werden; und
• Alarmüberwachungsschritte, wobei die aus dem Datenverwalter (103) gesendeten Analyseergebnisse am Alarmmonitor (104) dargestellt werden;
wobei die Datenverwaltungsschritte weiterhin beinhalten:
• einen Programmeinrichtungsschritt, wobei die Adresse und der Typ des Signaldetektors (101) programmiert wird;
• Speicherschritte, wobei die initialen Basiswerte des wenigstens einen Signaldetektors (101) zu Beginn der Inbetriebsetzung sowie die Signale des wenigstens einen Signaldetektors (101) aufgenommen und gespeichert werden; und
• Überwachungsverwaltungsschritte, wobei die Signale in Echtzeit analysiert werden, und wobei ein vorgeschaltetes Alarmsignal oder ein Detektor-Selbstdiagnosesignal oder ein Alarmgrenzwert-Selbsteinstellungssignale an den Alarmmonitor gesendet werden; wobei die Überwachungsverwaltungsschritte weiterhin beinhalten:
• Vorgeschaltete Alarmschritte, wobei ein Vorschaltalarm mittels Analysieren der Signale des einzelnen Signaldetektors (101) ausgelöst wird, wenn die aktuellen Signale des wenigstens einen Signaldetektors (101) über einen bestimmten Zeitraum einen aktuellen initialen Basiswert permanent überschreiten, aber unter dem Alarmgrenzwert liegen;
• Detektor-Selbstdiagnoseschritte, wobei Änderungen des initialen Basiswerts des Signaldetektors (101) analysiert werden, wobei durch die Detektor-Selbstdiagnoseeinheit (1332) die historischen Betriebsdaten des Signaldetektors (101) in Anbetracht der detektierten Signale zu Beginn der Inbetriebsetzung des Signaldetektors (101) analysiert werden, wobei für den Fall, dass der aktuelle initiale Basiswert des Signaldetektors (101) von dem initialen Basiswert zu Beginn der Inbetriebsetzung in einem vorgesehenen Zeitraum permanent über einen vorgesehenen Zeitraum hinweg abweicht, ein Alarm durch den Signaldetektor (101) auslöst oder anzeigt wird, sodass angezeigt wird, dass dieser Signaldetektor (101) wartungs- oder überprüfungsbedürftig ist;
• Alarmgrenzwert-Selbsteinstellungsschritte wobei die historischen Betriebsdaten des einzelnen Signaldetektors (101) in Anbetracht der detektierten Signale zu Beginn der Inbetriebsetzung das Alarmgrenzwert-Selbsteinstellungsmodul (1333) analysiert werden, und wobei der initialen Basiswert in Echtzeit analysiert wird, wobei der Alarmgrenzwert entsprechend der Änderungen des initialen Basiswerts innerhalb eines begründeten Umfangs durch das Alarmgrenzwert-Selbsteinstellungsmodul (1333) automatisch eingestellt wird;
wobei der aktuelle initiale Basiswert als Durchschnittswert der aktuellen Daten gebildet wird und durch diesen Durchschnittswert der Zustand der Abweichung von einem Richtwert des Signaldetektors (1) repräsentiert wird, wobei die Signale, die über 50% des Alarmgrenzwertes liegen ausgenommen werden, und der Rest der Daten von groß nach klein angeordnet werden, wobei der Durchschnittswert aus dem mittleren 1/3 der Daten gebildet wird.

7. Alarmverfahren nach Anspruch 6, **dadurch gekennzeichnet, dass** die Überwachungsverwaltungsschritte weiterhin beinhalten:
wobei bei Alarm der Datenverwalter (103) die historischen Betriebsdaten des Signaldetektors (101) durchsucht und dementsprechend ein eine historische Tendenz zeigendes Diagramm generiert wird.

8. Alarmverfahren nach einem der Ansprüche 6 oder 7, **dadurch gekennzeichnet, dass** Feuersignale oder Signale gegen entflammbares Gas in den überwachten Gebieten in Echtzeit durch die Alarmkontrolleinheit (102) bei den Alarmkontrollschritten mittels BCS oder DCS Kommunikation gesammelt werden.

## Claims

1. An alarm system for fire and flammable gas, wherein the alarm system includes:
at least one signal detector (101), installed in territories to be monitored and used to detect signals for smoke, temperature, or flammable gas;
an alarm control unit (102);
a data manager (103); and
an alarm monitor (104);
wherein the signal detector (101) is connected to the alarm control unit (102) to send the detected signals to the alarm control unit (102),
and wherein the alarm control unit (102) is used for real-time collection of the signals received by the signal detector (101) and is connected to the data manager (103) to send the signals to the data manager (103),
wherein the data manager (103) is used to record and store an initial base value at the start of putting the signal detector (101) into operation as well as the signals received by the alarm control unit (102) as historical operating data, wherein the historical operating data can be analyzed in real-time in the form of an analysis result, so that a pre-alarm can be triggered, or a self-diagnosis of the signal detector (101) can be performed, or an alarm threshold is self-adjusting, wherein the data manager (103) is connected to the alarm monitor (104) to send the analysis result to the alarm monitor (104), and
wherein the alarm monitor (104) is used to represent analyzed alarm results on a screen;
wherein the data manager (103) further includes:
a system installation module (131) used to program the address and the type of the signal detector (101); and
a monitoring management module (133) used for real-time monitoring, analysis, and processing of the signals, wherein the monitoring management module (133) outputs data about the pre-alarm, or the self-diagnosis of the signal detector (101), or the self-adjustment of the alarm threshold to the alarm monitor (104);
**characterized in that**
the monitoring management module (133) further includes:
a pre-alarm unit (1331) used to analyze the operating data of the signal detector (101), wherein the pre-alarm unit (1331) is configured to prematurely trigger the pre-alarm in a state where the current signals of the signal detector (101) in a given period of time permanently exceed a current initial base value, but are below the alarm threshold; wherein the monitoring management module (133) further includes:
a detector self-diagnosis unit (1332) used for the real-time analysis of changes of the initial base value of the signal detector (101), wherein the detector self-diagnosis unit (1332) is configured to analyze the historical operating data of the signal detector (101) in view of the detected signals at the start of putting the signal detector (101) into operation, wherein, in case that the current initial base value of the signal detector (101) permanently deviates from the initial base value at the start of putting into operation in an intended period of time, the signal detector (101) is configured to trigger and show an alarm such that said signal detector (101) is in need of maintenance or examination, and
an alarm threshold self-adjusting module (1333) used for the real-time analysis of the changes of the initial base value of the signal detector (101), wherein the alarm threshold self-adjusting module (1333) is configured to analyze the historical operating data of the individual signal detector (101) in view of the detected signals at the start of putting into operation, wherein, in case that the initial base value has changed within a reasonable extent, the alarm threshold self-adjusting module (1333) adjusts the alarm threshold according to said change by itself, **wherein**
the current initial base value is an average value of the signals of the signal detector (101) over a given period of time, and said average value represents the state of deviation from a standard value of the signal detector (101), wherein the signals above 50% of the alarm threshold are excluded and the remaining data are arranged from large to small, wherein the average value results from the middle 1/3 of the data.

2. The alarm system according to claim 1, **characterized in that** the monitoring management module (133) further includes:
a unit (1334) generating a detector operation tendency graph, wherein the unit (1334) scans the data manager (104) in case of an alarm for historical operating data of the signal detector (101) and on the basis thereof generates an operating graph of the signal detector (101).

3. The alarm system according to claim 1 or 2, **characterized in that** the alarm system has a plurality of signal detectors (101), wherein the signal detectors (101) include a fire detector and/or a detector for flammable gas, wherein the fire detector is a smoke detector (111) or a temperature detector (112) or a smoke and temperature detector (113) and the signal detector (101) for flammable gas is a methane detector (114), a propane detector (115), or a carbon detector (116).

4. The alarm system according to any of the preceding claims 1 or 2, **characterized in that** the alarm control unit (102) includes a fire alarm control unit and/or an alarm control unit for flammable gas.

5. The alarm system according to any of the preceding claims 1 or 2, **characterized in that** the alarm control unit (102) collects fire signals or signals about flammable gas in real-time by means of BCS communication or DCS communication.

6. An alarm procedure for fire and flammable gas used for an alarm system according to any of claims 1 to 5, wherein the alarm procedure includes the following steps:
- signal detecting steps by means of the signal detector (101) to detect smoke, temperature, or flammable gas, wherein the detected signals are sent to the alarm control unit (102);
- alarm controlling steps by means of the alarm controller (102) for the real-time collection of the signals received by the signal detector (101), wherein said signals are sent to the data manager (103);
- data management steps by means of the data manager (103), wherein an initial base value is recorded and stored at the start of putting the signal detector (101) into operation, and wherein the signals received by the alarm control unit (102) are recorded and stored as historical operating data, wherein the historical operating data are analyzed in real-time in the form of analysis results, so that a pre-alarm or a signal detector self-diagnosis or an alarm threshold self-adjustment are performed, and wherein the analysis results are sent to the alarm monitor (104); and
- alarm monitoring steps, wherein the analysis results sent from the data manager (103) are represented on the alarm monitor (104);
wherein the data management steps further include:
- a program installation step, wherein the address and the type of the signal detector (101) are programmed;
- storing steps, wherein the initial base values of the at least one signal detector (101) at the start of putting into operation as well as the signals of the at least one signal detector (101) are recorded and stored; and
- monitoring management steps, wherein the signals are analyzed in real time, and wherein a pre-alarm signal or a detector self-diagnosis signal or an alarm threshold self-adjustment signal are sent to the alarm monitor;
wherein the monitoring management steps further include:
- pre-alarm steps, wherein a pre-alarm is triggered by means of analyzing the signals of the individual signal detector (101) in a state where the current signals of the at least one signal detector (101) permanently exceed a current initial base value over a given period of time, but are below the alarm threshold;
- detector self-diagnosis steps, wherein changes of the initial base value of the signal detector (101) are analyzed, wherein the historical operating data of the signal detector (101) are analyzed by the detector self-diagnosis unit (1332) in view of the detected signals at the start of putting the signal detector (101) into operation, wherein, in case that the current initial base value of the signal detector (101) in a given period of time permanently deviates from the initial base value at the start of putting into operation over a given period of time, an alarm is triggered or indicated by the signal detector (101), so that it is indicated that said signal detector (101) is in need of maintenance or examination;
- alarm threshold self-adjustment steps, wherein the historical operating data of the individual signal detector (101) are analyzed in view of the detected signals at the start of putting the alarm threshold self-adjustment module (1333) into operation, and wherein the initial base value is analyzed in real time, wherein the alarm threshold is adjusted automatically according to the changes of the initial base value within a reasonable extent by the alarm threshold self-adjustment module (1333);
**wherein**
the current initial base value is formed as an average value of the current data, and with said average value the state of deviation from a standard value of the signal detector (1) is represented, wherein the signals above 50% of the alarm threshold are excluded and the remaining data are arranged from large to small, wherein the average value is formed of the middle 1/3 of the data.

7. The alarm procedure according to claim 6, **characterized in that** the monitoring management steps further include:
wherein in case of an alarm the data manager (103) scans the historical operating data of the signal detector (101) and accordingly generates a graph showing a historical tendency.

8. The alarm procedure according to any of claims 6 or 7, **characterized in that** fire signals or signals for flammable gas in the monitored territories are collected in real time by the alarm control unit (102) in the alarm control steps by means of BCS or DCS communication.

## Revendications

1. Système d'alarme incendie et de gaz inflammable, le système d'alarme comprenant :
au moins un détecteur de signal (101) installé dans des zones à surveiller et employé pour détecter des signaux pour fumée, température ou gaz inflammable ;
une unité de contrôle d'alarme (102) ;
un administrateur de données (103) ; et
un moniteur d'alarme (104) ;
le détecteur de signal (101) étant connecté à l'unité de contrôle d'alarme (102) afin d'envoyer les signaux détectés vers l'unité de contrôle d'alarme (102),
l'unité de contrôle d'alarme (102) étant utilisé pour collecter en temps réel les signaux reçus par le détecteur de signal (101) et étant connecté à l'administrateur de données (103) afin d'envoyer des signaux vers l'administrateur de données (103),
l'administrateur de données (103) étant utilisé pour recevoir et mémoriser une valeur initiale de base au début de la mise en service du détecteur de signal (101) ainsi que des signaux reçus par l'unité de contrôle d'alarme (102) en tant que données historiques d'opération,
les données historiques d'opération pouvant être analysées en temps réel pour fournir un résultat d'analyse de sorte qu'une alarme préalable peut être déclenchée ou un autodiagnostic du détecteur de signal (101) peut être effectuée ou une auto-ajustement de la valeur seuil d'alarme peut être effectué, l'administrateur de données (103) étant connecté au moniteur d'alarme (104) afin d'envoyer le résultat d'analyse vers le moniteur d'alarme (104), et
le moniteur d'alarme (104) étant utilisé pour visualiser les résultats d'alarme sur un écran ;
l'administrateur de données (103) comprenant en outre :
un module d'ajustement de système (131) utilisé pour programmer l'adresse et le type du détecteur de signal (101) ; et
un module d'administration de surveillance (133) utilisé pour surveiller des signaux en temps réel, pour les analyser et les traiter, le module d'administration de surveillance (133) émettant des données concernant l'alarme préalable ou l'autodiagnostic du détecteur de signal (101) ou l'auto-ajustement de la valeur seuil d'alarme vers le moniteur d'alarme (104) ;
**caractérisé en ce que**
en outre le module d'administration de surveillance (133) comprend :
une unité d'alarme préalable (1331) utilisée pour analyser les données d'opération du détecteur de signal (101), l'unité d'alarme préalable (1331) étant adaptée pour déclencher de façon prématurée l'alarme préalable lorsque les signaux courants du détecteur de signal (101) excèdent une valeur initiale courante de base pendant une durée définie, mais sont inférieurs à la valeur seuil d'alarme ; le module d'administration de surveillance (133) comprenant en outre :
une unité d'autodiagnostic pour détecteur (1332) utilisée pour analyser en temps réel les changements de la valeur initiale de base du détecteur de signal (101), l'unité d'autodiagnostic pour détecteur (1332) étant adaptée pour analyser les données historiques d'opération du détecteur de signal (101) en regard des signaux détectées au début de la mise en service du détecteur de signal (101), et en cas où la valeur initiale courante de base du détecteur de signal (101) diffère de façon permanente de la valeur initiale de base au début de la mise en service, le détecteur de signal (101) étant adapté pour déclencher une alarme et signaler que ce détecteur de signal (101) nécessite entretien ou inspection, et
un module d'autodiagnostic pour valeur seuil d'alarme (1333) utilisé pour analyser en temps réel les changements de la valeur initiale de base du détecteur de signal (101), le module d'autodiagnostic pour valeur seuil d'alarme (1333) étant adapté pour analyser les données historiques d'opération d'un détecteur de signal individuel (101) en regard des signaux détectées au début de la mise en service et, en cas la valeur initiale de base a changé dans une échelle significative, le module d'autodiagnostic pour valeur seuil d'alarme (1333) effectuant une auto-ajustage de la valeur seuil d'alarme qui correspond à ce changement,
la valeur initiale courante de base étant donnée par une valeur moyenne des signaux du détecteur de signal (101) pendant une durée définie et il y étant représenté, par ladite valeur moyenne, l'état de la divergence à partir de la valeur indicative du détecteur de signal (101), les signaux excédant 50% de la valeur seuil d'alarme n'étant pas pris en compte et ladite valeur moyenne étant calculée à partir du tiers central des données.

2. Système d'alarme selon la revendication 1, **caractérisé en ce que** le module d'administration de surveillance (133) comprend en outre :
une unité génératrice d'un diagramme de tendance de l'opération du détecteur (1334), l'unité (1334), en cas d'alarme, effectuant une recherche à travers les données historiques d'opération du détecteur de signal (101) dans le moniteur d'alarme (104) et, basé en cela, effectue la génération d'un diagramme de l'opération du détecteur de signal (101).

3. Système d'alarme selon la revendication 1 ou 2, **caractérisé en ce que** le système d'alarme comprend plusieurs détecteurs de signal (101), les détecteurs de signal (101) comprenant un détecteur de feu et/ou un détecteur de gaz inflammable, le détecteur de feu étant un détecteur de fumée (111) ou un détecteur de température (112) ou un détecteur de fumée et de température (113) et le détecteur de gaz inflammable étant un détecteur de méthane (114), un détecteur de propane (115) ou un détecteur de carbone (116).

4. Système d'alarme selon l'une des revendications précédentes 1 ou 2, **caractérisé en ce que** l'unité de contrôle d'alarme (102) comprend une unité de contrôle d'alarme incendie et/ou une unité de contrôle d'alarme contre gaz inflammable.

5. Système d'alarme selon l'une des revendications précédentes 1 ou 2, **caractérisé en ce que** l'unité de contrôle d'alarme (102) collecte, en temps réel, des signales incendie ou des signales de gaz inflammable au moyen de communication BCS ou de communication DCS.

6. Procédé d'alarme contre le feu et gaz inflammable, utilisé pur un système d'alarme selon l'une des revendications 1 à 5, le procédé d'alarme comprenant les étapes suivantes :
- des étapes à détecter des signaux au moyen du détecteur de signal (101) pour détecter fumée, température ou gaz inflammable, les signaux détectés étant envoyés vers l'unité de contrôle d'alarme (102) ;
- des étapes de contrôle d'alarme au moyen de l'unité de contrôle d'alarme (102) pour connecter en temps réel les signaux reçus par le détecteur de signal (101), lesdits signaux étant envoyés vers l'administrateur de données (103) ;
- des étapes d'administration de données par l'administrateur de données (103) dans lesquelles une valeur initiale de base est reçue et mémorisée au début de la mise en service du détecteur de signal (101) et les signaux reçus par l'unité de contrôle d'alarme (102), en tant que données historiques d'opération, sont reçus et mémorisés, les données historiques d'opération étant analysées en temps réel pour fournir des résultats d'analyse de sorte que une alarme préalable ou une autodiagnostic du détecteur de signal ou une auto-ajustement de la valeur seuil d'alarme sont effectuées ; et
- des étapes de surveillance d'alarme dans lesquelles les résultats d'analyse envoyés à partir de l'administrateur de données (103) sont visualisés sur un écran d'alarme (104) ; les étapes d'administration de données comprenant en outre :
- une étape de configuration de programme dans laquelle l'adresse et le type du détecteur de signal (101) est programmé ;
- des étapes de mémorisation dans lesquelles les valeurs initiales de base de l'au moins un détecteur de signal (101) au début de la mise en service et les signaux de l'au moins un détecteur de signal (101) sont reçus et mémorisés ; et
- des étapes d'administration de surveillance dans lesquelles les signaux sont analysés en temps réel et une signal préalable d'alarme ou un signal d'autodiagnostic du détecteur ou un signal d'auto-ajustement du valeur seuil d'alarme sont envoyés vers le moniteur d'alarme ;
les étapes d'administration de surveillance comprenant en outre :
- des étapes d'alarme préalable dans lesquelles une alarme préalable est déclenché par analyse des signaux du détecteur individuel de signal (101) lorsque les signaux courants de l'au moins un détecteur de signal (101) excèdent une valeur initiale courante de base pendant une durée définie mais sont inférieurs à la valeur seuil d'alarme ;
- des étapes d'autodiagnostic pour le détecteur dans lesquelles les changements de la valeur initiale de base du détecteur de signal (101) sont analysés, les données historiques d'opération du détecteur de signal (101) étant analysés par l'unité d'autodiagnostic pour détecteur (1332) en regard des signaux détectées au début de la mise en service du détecteur de signal (101) et, en cas où la valeur initiale courante de base du détecteur de signal (101) diffère de façon permanente de la valeur initiale de base au début de la mise en service pendant une durée définie, une alarme étant déclenchée ou signalée par le détecteur de signal (101) de façon à signaler que ce détecteur de signal (101) nécessite entretien ou inspection ;
- des étapes d'auto-ajustement de la valeur seuil dans lesquelles les données historiques d'opération du détecteur individuel de signal (101) sont analysés en regard des signaux détectées au début de la mise en service du module d'autodiagnostic pour valeur seuil d'alarme (1333), la valeur initiale de base étant analysée en temps réel et l'auto-ajustement de la valeur seuil d'alarme étant effectué par le module d'autodiagnostic pour valeur seuil d'alarme (1333) en correspondance avec les changements de la valeur initiale de base dans une échelle significative ;
la valeur initiale courante de base étant donnée par la valeur moyenne des données courantes et il y étant représenté, par ladite valeur moyenne, l'état de la divergence à partir de la valeur indicative du détecteur de signal (101), les signaux excédant 50% de la valeur seuil d'alarme n'étant pas pris en compte et ladite valeur moyenne étant calculée à partir du tiers central des données.

7. Procédé d'alarme selon la revendication 6, **caractérisé en ce qu'en** outre les étapes de surveillance comprennent :
l'administrateur de données (103) effectue, en cas d'alarme, une recherche à travers les données historiques d'opération du détecteur de signal (101) et, basé en cela, effectue la génération d'un diagramme indiquant la tendance historique.

8. Procédé d'alarme selon l'une des revendications 6 ou 7, **caractérisé en ce que** dans les étapes de contrôle d'alarme, des signales incendie ou des signales de gaz inflammable sont collectés en temps réel dans les zones surveillées par l'unité de contrôle d'alarme (102) au moyen de communication BCS ou de communication DCS.
